# EUROPÄISCHE PATENTSCHRIFT

(11) **EP 0 826 441 B1**
(45) Veröffentlichungstag und Bekanntmachung des Hinweises auf die Patenterteilung: **04.04.2001**
(21) Anmeldenummer: 97112228.8
(22) Anmeldetag: 17.07.1997
(51) Int. Cl.: B21D 39/04, B25B 7/04

(54) **Pressbacke für ein Presswerkzeug für eine unlösbare Kaltverbindung zwischen einem Fitting und einem Metallrohr**
Compressing tool pressure clamp for a non-disconnectable cold formed connection between a fitting and a metal pipe
Mors pour un outil à moulage par compression pour une connextion à froid entre un raccord et un tuyau métallique

(30) Priorität: 26.08.1996 DE 29614804 U
(43) Veröffentlichungstag der Anmeldung: 04.03.1998
(73) Patentinhaber: Franz Viegener II GmbH & Co. KG., 57439 Attendorn (DE)
(72) Erfinder: Viegener, Walter, sen., 57439 Attendorn (DE)
(74) Vertreter: Stracke, Alexander, Dipl.-Ing.

(56) Entgegenhaltungen:
- DE-A- 2 725 280
- DE-C- 3 247 073
- DE-C- 4 446 504

## Beschreibung

Die Erfindung bezieht sich auf eine Preßbacke für ein Preßwerkzeug für eine unlösbare Kaltverbindung zwischen einem Fitting und einem Metallrohr, bestehend aus zwei, ein Preßmaul bildenden Preßbackenhälften, die drehbar in quer zur Längsachse der Preßbacke sich erstreckenden Brückenteilen gelagert sind und im Preßmaul in den Preßbackenhälften je ein halbringförmiges Einsatzstück auswechselbar festgelegt ist.

Es sind Preßbacken dieser Art bekannt, bei denen die halbringförmigen Einsatzstücke ausschließlich durch einen Kugelschnäpper in der jeweiligen Preßbackenhälfte arretiert werden. Diese Festlegung der halbringförmigen Einsatzstücke gibt keine hundertprozentige Sicherheit dafür, daß sich während des Preßbetriebes die Einsatzstücke nicht seitlich verschieben.

Das Dokument DE-A-2 725 280 offenbart eine Preßbacke gemäß dem Oberbegriff des Anspruchs 1.

Der Erfindung liegt die Aufgabe zugrunde, die Halterung der Einsatzstücke während des Betriebes des Preßwerkzeuges mit einfachen Mitteln zu verbessern, ohne daß dadurch die leichte Auswechselbarkeit dieser Einsatzstücke beeinträchtigt wird.

Erfindungsgemäß wird bei einer Preßbacke der eingangs genannten Art diese Aufgabe dadurch gelöst, daß jedes Brückenteil mindestens eine Lasche aufweist, die sich bei geschlossener oder teilweise geöffneter Preßbacke in den Bereich der Einsatzstücke erstreckt und eine seitliche Halterung für die Einsatzstücke bildet und bei vollständig geöffneter Preßbacke die Einsatzstücke zum Auswechseln freigibt.

Bei einer vorteilhaften Ausführungsform liegen die Laschen in unmittelbarer Nähe der äußeren Begrenzungsflächen der Preßbackenhälften, so daß sie bei geschlossener oder teilweise geöffneter Preßbacke jegliches seitliches Verschieben der Einsatzstücke unterbinden.

Weitere Merkmale der Erfindung ergeben sich aus den Unteransprüchen.

Ein Ausführungsbeispiel der Erfindung ist in den Zeichnungen dargestellt und wird im folgenden beschrieben.

Es zeigen:
- Figur 1: eine Preßbacke im Grundriß,
- Figur 2: einen Schnitt nach der Linie II-II in Fig. 1 und
- Figur 3: eine Teilansicht der Preßbacke nach Fig. 1, jedoch mit einer Preßbackenhälfte in geöffneter Betriebslage.

Die Preßbacke 1 weist zwei Preßbackenhälften 2 und 3 auf, die um Achsen 4 und 5 in Brückenteilen 6 und 7 drehbar gelagert sind, wobei sich die Brückenteile quer zur Längsachse 8 der Preßbacke erstrecken. Diese Brückenteile weisen an der dem nicht dargestellten Preßwerkzeug zugewandten Seite mit einer Bohrung 9 ausgerüstete Kopplungsstücke 10 auf, die mit dem Werkzeug durch einen Haltebolzen verbunden werden, der in die Bohrungen 9 eingesteckt wird.

Die Preßbackenhälften 2 und 3 bilden ein Preßmaul 11, das von halbringförmigen Einsatzstücken 12 begrenzt wird, die mit Preßkanten ausgerüstet sind. Die halbringförmigen Einsatzstücke 12 werden in den Preßbackenhälften 2 und 3 jeweils durch einen Kugelschnäpper 13 arretiert, so daß die Auswechslung dieser Einsatzstücke in einfacher Weise erfolgen kann. Sie brauchen nur seitlich aus dem Preßmaul herausgedrückt zu werden.

Um aber während des Betriebes eine einwandfreie Halterung der Einsatzstücke 12 im Preßmaul zu gewährleisten, ist jedes Brückenteil 6 und 7 mit einer Lasche 14 ausgerüstet, die sich bei geschlossener oder teilweise geöffneter Preßbacke bis in den Bereich der Einsatzstücke 12 erstreckt und eine seitliche Halterung für diese Einsatzstücke bildet.

Die Laschen 14 erstrecken sich zu diesem Zweck in unmittelbarer Nähe der äußeren Begrenzungsflächen der Preßbackenhälften.

Vorteilhaft ist die Lasche 14 mit dem jeweiligen Brückenteil 6 oder 7 einstückig ausgebildet. Ebenso denkbar wären zwei Stege oder Bolzen, die die seitliche Haltefunktion übernehmen.

Die in der Fig. 1 und in der Fig. 2 dargestellte Lasche 14 ist klappsymmetrisch zur Längsachse 8 angeordnet und weist an dem dem Preßmaul 11 zugewandten Ende eine bogenförmig begrenzte Ausnehmung 15 auf.

Während die Fig. 1 die geschlossene Stellung der Preßbacke 1 darstellt, ist in der Fig. 3 die Preßbacke vollständig geöffnet.

In der Betriebslage der Fig. 1 und auch bei teilweise geöffneter Preßbacke wird durch die sich in den Bereich des Preßmauls erstreckenden Laschen 14 eine Sicherung der Einsatzstücke 12 gegen ein seitliches Verschieben erreicht.

In der vollständig geöffneten Preßbackenstellung nach der Fig. 3 können die Einsatzstücke 12 ohne Schwierigkeiten aus dem Preßmaul 11 seitlich herausgenommen werden, um sie gegen andere Einsatzstücke auszuwechseln.

Aus der Fig. 2 ergibt sich, daß die Preßbacke mit einer Feder 15 ausgerüstet ist, die gegenüber den Drehachsen 4 und 5 zu der dem Preßmaul 11 abgewandten Seite versetzt ist, so daß diese Feder bestrebt ist, die Preßbackenhälften 2 und 3 in einer Verschlußstellung zu halten.

Die Drehachsen 4 und 5 werden durch Hohlzapfen 16 gebildet, die mit einem Innengewinde versehen sind und in die zur Festlegung der Brückenteile 6 und 7 Senkkopfschrauben 17 eingeschraubt werden, deren Kopf sich an Unterlegscheiben 18 abstützt.

## Patentansprüche

1. Preßbacke für ein Preßwerkzeug für eine unlösbare Kaltverbindung zwischen einem Fitting und einem Metallrohr, bestehend aus zwei, ein Preßmaul bildenden Preßbackenhälften, die drehbar an quer zur Längsachse der Preßbacke sich erstreckenden Brückenteilen gelagert sind und im Preßmaul in den Preßbackenhälften je ein halbringförmiges Einsatzstück auswechselbar festgelegt ist, **dadurch gekennzeichnet,** daß jedes Brückenteil (6,7) mindestens eine Lasche (14) aufweist, die sich bei geschlossener oder teilweise geöffneter Preßbacke in den Bereich der Einsatzstücke (12) erstreckt und eine seitliche Halterung für die Einsatzstücke (12) bildet und bei vollständig geöffneter Preßbacke die Einsatzstücke zum Auswechseln freigibt.

2. Preßbacke nach Anspruch 1, dadurch gekennzeichnet, daß die Laschen (14) in unmittelbarer Nähe der äußeren Bregrenzungsfläche der Preßbackenhälften (2,3) vorgesehen sind.

3. Preßbacke nach Anspruch 1 oder 2, dadurch gekennzeichnet, daß die Lasche (14) eines Brückenteils (2,3) klappsymmetrisch zur Längsachse (8) der Preßbacke (1) angeordnet ist und an dem dem Preßmaul (11) zugewandten Ende eine bogenförmig begrenzte Ausnehmung (15a) aufweist.

4. Preßbacke nach einem der vorhergehenden Ansprüche, dadurch gekennzeichnet, daß die Lasche (14) und das Brückenteil (6,7) einstückig gefertigt sind.

5. Preßbacke nach einem der Ansprüche 1 bis 3, dadurch gekennzeichnet, daß die Lasche (14) mit dem Brückenteil durch Stege oder Bolzen verbunden ist.

## Claims

1. Pressing jaw for a pressing tool for an undetachable cold connection between a fitting and a metal pipe, consisting of two press-jaw halves which form a pressing mouth and are mounted in a rotatable manner on bridge parts extending transversely to the longitudinal axis of the pressing jaw, and a half-ringshaped insert piece is interchangeably secured in the pressing mouth in each of the pressing-jaw halves, characterized in that each bridge part (6, 7) has at least one lug (14) which extends into the region of the insert pieces (12) and forms a lateral holder for the insert pieces (12) when the pressing jaw is closed or partly open and releases the insert pieces for the exchange when the pressing jaw is completely open.

2. Pressing jaw according to Claim 1, characterized in that the lugs (14) are provided in the direct vicinity of the outer boundary surface of the pressing-jaw halves (2, 3).

3. Pressing jaw according to Claim 1 or 2, characterized in that the lug (14) of a bridge part (2, 3) is arranged in mirror symmetry relative to the longitudinal axis (8) of the pressing jaw (1) and has a recess (15a) defined in a curve shape on the end facing the pressing mouth (11).

4. Pressing jaw according to one of the preceding claims, characterized in that the lug (14) and the bridge piece (6, 7) are made in one piece.

5. Pressing jaw according to one of Claims 1 to 3, characterized in that the lug (14) is connected to the bridge part by webs or bolts.

## Revendications

1. Mâchoire de compression d'un outil de compression pour une liaison à froid permanente entre un raccord et un tube métallique, constituée de deux moitiés de mâchoire qui forment un étau et qui sont montées tournantes sur des parties de pont s'étendant transversalement à l'axe longitudinal de la mâchoire, et dans chacune des moitiés de mâchoire de l'étau, un insert de forme semiannulaire est fixé de manière interchangeable, caractérisée en ce que chaque partie de pont (6,7) présente au moins une patte (14) qui, lorsque la mâchoire est fermée ou partiellement ouverte, s'étend dans la zone des inserts (12) et qui forme une fixation latérale pour les inserts (12), et qui libère les inserts pour leur échange lorsque la mâchoire est totalement ouverte.

2. Mâchoire de compression selon la revendication 1, caractérisée en ce que les pattes (14) sont prévues à proximité immédiate de la surface de délimitation extérieure des moitiés de mâchoire (2, 3).

3. Mâchoire de compression selon la revendication 1 ou 2, caractérisée en ce que la patte (14) d'une partie de pont (2, 3) est disposée dans une symétrie de rabattement par rapport à l'axe longitudinal (8) de la mâchoire (1), et présente un évidement (15a) limité en forme d'arc, à l'extrémité tournée vers l'étau (11).

4. Mâchoire de compression selon l'une des revendications précédentes, caractérisée en ce que la patte (14) et la partie de pont (6, 7) sont fabriquées d'un seul tenant.

5. Mâchoire de compression selon l'une des revendications 1 à 3, caractérisée en ce que la patte (14) est reliée à la partie de pont par des entretoises ou des goujons.
